# EUROPÄISCHE PATENTSCHRIFT

(11) **EP 0 910 712 B1**
(45) Veröffentlichungstag und Bekanntmachung des Hinweises auf die Patenterteilung: **27.02.2002**
(21) Anmeldenummer: 97931652.8
(22) Anmeldetag: 25.06.1997
(51) Int. Cl.: E03C 1/05

(54) **WASSERAUSLAUF-ARMATUR**
WATER RUN-OUT FITTING
ELEMENT DE ROBINETTERIE POUR L'ECOULEMENT D'EAU

(30) Priorität: 25.06.1996 DE 19625252
(43) Veröffentlichungstag der Anmeldung: 28.04.1999
(73) Patentinhaber: Brand-Gerhart, Rosemarie, 63840 Hausen (DE)
(72) Erfinder: RUMP, Hanns, D-63840 Hausen (DE)
(74) Vertreter: Mierswa, Klaus, Dipl.-Ing.
(86) Internationale Anmeldenummer: DE9701316
(87) Internationale Veröffentlichungsnummer: WO9749875

(56) Entgegenhaltungen:
- EP-A- 0 245 577
- DE-U- 9 211 188
- GB-A- 2 206 397
- GB-A- 2 248 469
- US-A- 5 322 086
- US-A- 5 358 213

## Beschreibung

### Technisches Gebiet:

Die Erfindung betrifft eine Wasserauslauf-Armatur, welche eine Misch- und Absperreinheit mit einem Hebel zur manuellen Steuerung des Wasserauslaufs enthält, gemäß dem Oberbegriff des Anspruchs 1.

### Stand der Technik:

Es sind Wasserauslauf-Armaturen bekannt, welche eine Misch- und Absperreinheit (Mischbatterie) mit einem Hebel zur manuellen Steuerung des Wasserauslaufs enthalten, wobei jeweils eine Warm- und Kaltwasserleitung in die Misch- und Absperreinheit mündet, von welcher Wasser mit einer bestimmten Mischtemperatur und Durchflußmenge einem Auslauf aufgegeben wird und aus der Austrittsöffnung der Armatur austritt. Derartige Armaturen finden hauptsächlich im Privatbereich, aber auch in gewerblichen Küchen, medizinischen Einrichtungen und öffentlichen Anlagen Anwendung. Um in öffentlichen Toilettenanlagen Wasserverschwendung vorzubeugen und die Anlagen hygienischer zu gestalten, sind Wasserauslauf-Armaturen bekannt, welche anstelle einer manuellen Bedienung berührungslos gesteuert werden, indem sich im Bereich unterhalb der Austrittsöffnung für Wasser innerhalb des Handwaschbereichs ein Sensor, z.B. ein Infrarotsensor, befindet, welcher auf waschbereit unter die Armatur gehaltene Hände reagiert und den Ausstrom von Wasser für eine bestimmte Zeitspanne oder während des Vorhandenseins der Hände im Bereich der Armatur bzw. des Waschbeckens veranlaßt. Im Toilettenbereich wird dabei häufig lediglich kaltes Wasser durch ein elektrisches Ventil zugeführt; mitunter wird kaltes und warmes Wasser mit einem mechanischen Regler auf die gewünschte Temperatur gemischt. Das elektrische Ventil schaltet dann mehr oder weniger erwärmtes Wasser zum Auslauf durch.

Weiterhin ist aus der EP 0 245 577 eine Wasserauslauf-Armatur bekannt, die sowohl einen Hebel zur manuellen Steuerung des Wasserauslaufs und der Temperatur als auch einen unterhalb der Austrittsöffnung angeordneten Sensor zur berührungslosen Anforderung einer Wasserabgabe aufweist. Diese Armatur kann alternativ entweder manuell oder berührungslos betrieben werden, so daß sie sowohl im Privatbereich als auch in öffentlichen Einrichtungen einsetzbar ist. Zum Umstellen vom manuellen auf den berührungslosen Betrieb wird der Hebel mit einer Schraube in einer Stellung mechanisch fixiert, in der die Armatur für den Durchfluß von Flüssigkeit geöffnet ist. Der ständige Durchfluss von Flüssigkeit in dieser Stellung wird durch ein elektrisches Ventil verhindert, welches den Wasserfluß nur dann öffnet, wenn Wasser durch Annäherung an den Sensor angefordert wird und der Sensor dadurch ein Sensorsignal abgibt.

Durch die GB-A2 248 469 ist eine Wasserauslauf-Armatur bekannt, welche eine Absperreinheit mit einer manuellen Steuerung des Wasserauslaufs enthält, wobei eine Wasserleitung in die Absperreinheit mündet, von welcher Wasser mit einer bestimmten Durchflussmenge einem Auslauf aufgegeben werden kann. Die Wasserauslaufarmatur enthält eine weitere Zuleitung in Form eines Bypasses, der unter Umgehung der Absperreinheit die Einleitung von Wasser aus der Wasserleitung in den Auslauf ermöglicht, wobei die Zuleitung mittels eines elektrisch ansteuerbaren Ventils absperrbar ist, welches durch das Sensorsignal eines Näherungssensors, der einen in seinen Detektionsbereich gebrachten Gegenstand zu detektieren imstande ist, gesteuert wird.

Des Weiteren ist durch die US-A-5 322 086 eine Wasserauslauf-Armatur bekannt geworden, welche eine Misch- und Absperreinheit mit einem Hebel zur manuellen Steuerung des Wasserauslaufs enthält, wobei jeweils eine Warm- und Kaltwasserleitung in die Misch- und Absperreinheit mündet, von welcher Wasser mit einer bestimmten Mischtemperatur und Durchflussmenge einem Auslauf aufgegeben wird. Die Wasserauslauf-Armatur enthält des Weiteren eine Zuleitung, die unter Umgehung der Misch- und Absperreinheit die Einleitung von Wasser aus der Kalt- und Warmwasserleitung in den Auslauf ermöglicht, wobei die Zuleitung mittels eines elektrisch ansteuerbaren Ventils absperrbar ist.

Nachteilig an den bekannten Wasserauslauf-Armaturen mit sensorgesteuerter Bedienung ist, daß sie nur zum Zwecke der Handreinigung vorteilhaft einsetzbar und für andere Anwendungen, insbesondere für den Einsatz in Großküchen, medizinischen Einrichtungen oder in der Lebensmittelindustrie zu unflexibel sind. In diesen Bereichen wird sowohl eine berührungslos veranlaßte Wassergabe zum Händereinigen als auch eine dauerhafte, einmalig veranlaßte Wasserabgabe zum Abspülen von Gegenständen oder Füllen eines Behälters möglichst an ein und demselben Waschplatz benötigt. Nachteilig an der in der EP 0 245 577 vorgestellten Lösung ist dabei, daß die Entscheidung, ob die Armatur manuell oder berührungslos steuerbar sein soll, bereits bei Einbau der Armatur getroffen werden muß, da mechanische Manipulationen am Hebel und an der internen Wasserzufuhr zum Umstellen der Betriebsarten notwendig sind.

### Technische Aufgabe:

Der Erfindung liegt die Aufgabe zugrunde, eine Wasserauslauf-Armatur der genannten Gattung zu schaffen, deren Wasserauslauf und Wassertemperatur zu jedem Zeitpunkt unabhängig voneinander sowohl manuell als auch berührungslos steuerbar ist. Arbeiten im Bereich der Wasseraustrittsöffnung, z.B. im darunter angeordneten Waschbecken, sollen möglich sein, ohne daß automatisch sensorgesteuert Wasser fließt.

### Offenbarung der Erfindung und deren Vorteile:

Die Aufgabe wird dadurch gelöst, daß die Wasserauslauf-Armatur eine weitere Zuleitung enthält, die unter Umgehung der Misch- und Absperreinheit die Einleitung von Wasser aus wenigstens der Kaltwasserleitung in den Auslauf ermöglicht, wobei die Zuleitung mittels eines elektrisch ansteuerbaren Ventils absperrbar ist, welches durch das Sensorsignal eines Näherungssensors, der einen in seinen Detektionsbereich gebrachten Gegenstand zu detektieren imstande ist, gesteuert wird und daß sich vor dem Ventil eine weitere Mischereinheit befindet, wobei das Kalt-Warm-Mischungsverhältnis entweder intern vorgegeben oder durch einen außen im Bereich der Wasserauslauf-Armatur angeordneten Regler einstellbar oder durch zwei außen im Bereich der Wasserauslauf-Armatur angeordnete Näherungssensoren berührungslos regelbar ist.

Eine derartige Armatur ermöglicht die herkömmliche Steuerung von Wasserausfluß und Temperatur durch die manuelle Bedienung des Hebels, welcher die Mischbatterie steuert. Weiterhin ist unabhängig davon auch eine berührungslose Anforderung einer Wasserabgabe durch Annäherung an den Näherungssensor möglich. Das Vorsehen einer weiteren Mischereinheit, wobei das Kalt-Warm-Mischungsverhältnis entweder intern vorgegeben, durch einen außen im Bereich der Wasserauslauf-Armatur angeordneten Regler manuell einstellbar oder durch zwei außen im Bereich der Wasserauslauf-Armatur angeordnete Näherungssensoren berührungslos regelbar ist, ermöglicht eine Einstellung des sensorgesteuert abgegebenen Wassers auf konstante Temperatur bzw. gegebenenfalls die Anpassung der Temperatur an die Bedürfnisse des Benutzers. Diese Temperaturanpassung kann manuell vorgenommen werden, indem der Regler mechanisch mit der zusätzlichen Mischereinheit verbunden ist oder der Regler ein elektrisches Signal abgibt, welches die Mischereinheit steuert. Weiterhin kann die Temperaturanpassung auch berührungslos vorgenommen werden, indem die Sensorsignale zweier Sensoren, je einer für kaltes bzw. warmes Wasser, gewichtet und zur Ansteuerung der Mischereinheit verwendet werden.

Weiterhin sind der bzw. die Sensoren und der Hebel zur manuellen Betätigung vorzugsweise derart im Bereich der Wasserauslauf-Armatur angeordnet, daß eine manuelle Betätigung des Hebels sowie ein Hantieren im Bereich der Austrittsöffnung der Wasserauslauf-Armatur außerhalb des Detektionsbereichs des bzw. der Sensoren liegt. Durch eine derartige räumliche Anordnung des oder der Sensoren bezüglich des Hebels wird sichergestellt, daß die automatische, sensorgesteuerte Wasserabgabe nicht während der normalen, hebelgesteuerten Benutzung der Armatur ausgelöst wird. Die beiden Bedienungsarten sind somit klar voneinander trennbar. Beispielsweise erstreckt sich der Detektionsbereich des Sensors zur Steuerung des Ventils in Richtung der von der Austrittsöffnung der Armatur abgewandten Seite, z.B. durch Einbau des Sensors an der Oberseite der Wasserauslauf-Armatur, und der Hebel ist an der Vorderseite der Armatur im Bereich unterhalb der Austrittsöffnung angeordnet. Ebenso kann der Hebel an der Oberseite der Armatur angeordnet sein und nach vorne in Richtung des Wasserausflusses ragen, wobei sich der Sensor an der Rückseite der Armatur befindet und Bewegungen im hinteren, unteren Armaturenbereich zu detektieren imstande ist.

Die Sensoren zur Steuerung der Mischereinheit sind vorzugsweise seitlich an der Wasserauslauf-Armatur angeordnet. Kommt ein Gegenstand beispielsweise dem rechten Sensor nahe und löst einen Sensorimpuls aus, so veranlaßt dies, daß der Mischer etwas wärmeres Wasser in den Auslauf einspeist. Erneutes Auslösen dieses Sensors kann wiederum ein stufenweises Verändern des Mischungsverhältnisses, z.B. in festen Schritten, zugunsten einer höheren Wassertemperatur bewirken.

Die Sensoren sind beispielsweise Infrarot-Näherungssensoren mit einem kurzreichweitigen Detektionsbereich. Kommt ein Gegenstand der aktiven Fläche des Sensors näher als ein bestimmter Abstand, vorzugsweise nicht mehr als 30 cm, erzeugt der Sensor ein elektrisches Signal, welches zur Steuerung des Ventils und gegebenenfalls des Mischers verwendet wird.

Zur Auswertung des Sensorsignals und Ansteuerung von Ventil und Mischereinheit dient eine Auswerteeinheit, der das Sensorsignal des bzw. der Sensoren mittels jeweils einer Signalleitung übermittelt wird. Die Auswerteeinheit veranlaßt bei Eingang eines Sensorsignals die Öffnung des Ventils für ein vorbestimmbares Zeitintervall und gegebenenfalls die Änderung des Kalt-Warm-Mischungsverhältnisses der Mischereinheit.

Zur Vermeidung von elektrischen Leitungen innerhalb der Armatur und damit deren Kontakt mit Wasser kann die Signalleitung ein Lichtleiterkabel sein.

Die Auswerteeinheit ist vorzugsweise so gestaltet, daß sie bei jeder neuen Anforderung von Wasser durch Auslösen des entsprechenden Sensors die Abgabe von Wasser vorbestimmbarer Temperatur, insbesondere kalt oder handwarm, veranlaßt, wobei die Temperatur während des Ausstroms von Wasser durch Betätigen des Reglers oder berührungslos durch die Sensoren veränderbar ist. Nach Beendigung der Wasserabgabe wird die Temperatur automatisch wieder auf den Ausgangswert eingestellt. Die manuelle Steuerung ist davon unbeeinflußt.

Um ein Verbrühen an noch im Auslauf des Bypasses der Armatur vorhandenem heißem Wasser bei nachfolgender manueller Betätigung zu verhindern, veranlaßt die Auswerteeinheit nach einer Heißwassergabe über die Zusatzleitung, die ja nicht anhand der Hebelstellung erkannt werden kann, vor dem Sperren des Ventils vorzugsweise ein kurzes Nachspülen mit kaltem Wasser, wodurch das heiße Wasser im Auslauf hinausgespült wird.

Des Weiteren kann die Armatur auch so gestaltet sein, daß sie nur zur Abgabe von kaltem Wasser geeignet ist, also statt der Misch- und Absperreinheit lediglich eine Absperreinheit zur Dosierung des kalten Wassers aufweist, welche erfindungsgemäß durch einen Bypass umgangen wird, wobei der Durchfluß durch den Bypass mit Hilfe eines sensorgesteuerten Ventils regelbar ist.

### Kurzbeschreibung der Zeichnung, in der zeigen:

- Figur 1: eine erfindungsgemäße Wasserauslaß-Armatur in Seitenansicht mit einem an der Oberseite angeordneten Sensor
- Figur 2: eine Wasserauslaß-Armatur in Vorderansicht zur Darstellung der Detektionsbereiche von auslösendem Sensor und Sensoren zur Temperaturregulierung
- Figur 3: eine erfindungsgemäße Wasserauslaß-Armatur in Seitenansicht mit einem an der Rückseite angeordneten Sensor

### Wege zur Ausführung der Erfindung:

Figur 1 zeigt eine erfindungsgemäße Wasserauslaß-Armatur 1 in Seitenansicht mit einem an der Oberseite angeordneten Sensor 7, der zur automatischen, sensorgesteuerten Auslösung einer Wasserabgabe dient. Angedeutet ist die Einbaulage der Wasserauslaß-Armatur 1 am Rande eines Beckens oder einer Wanne 14, wobei sich die Austrittsöffnung 17 der Armartur für den Ausstrom von Wasser oberhalb des Beckens oder der Wanne 14 befindet.

Die Armatur 1 weist in ihrem unteren Bereich Zufuhrleitungen 3 bzw. 4 für warmes bzw. kaltes Wasser auf, die an die entsprechenden Leitungen des Einbauplatzes angeschlossen werden. Durch diese Leitungen wird kaltes bzw. erwärmtes Wasser einer Misch- und Absperreinheit 2 (Mischbatterie) zugeführt, in welcher das Wasser in bekannter Weise gemischt und einem Auslauf 6 aufgegeben wird, über den es durch die Austrittsöffnung 17 in das Becken 14 abfließt. Das Warm-Kalt-Mischungsverhältnis wie auch der momentane Gesamtdurchfluß ist mit einem Hebel 13, einem Einhandhebel, manuell einstellbar. Dabei bewirkt ein Drehen des Hebels in der Regel eine Temperaturänderung durch Änderung des Mischungsverhältnisses und ein Heben bzw. Senken des Hebels eine Änderung des Durchflusses vom vollständigen Absperren des in der Mischbatterie enthaltenen Ventils bis zu dessen vollständiger Öffnung mit maximalem Wasserfluß.

Von den Zufuhrleitungen 3 bzw. 4 für warmes bzw. kaltes Wasser zweigen im unteren Bereich der Armatur 1 vor dem Anschluß an die Mischbatterie 2 Leitungen 18, 19 ab, welche kaltes und warmes Wasser einer weiteren Mischereinheit 8 zuführen. Das dort gemischte Wasser wird über eine Leitung 5' einem elektrischen Ventil 9 zugeführt, welches den Zufluß aus der Leitung 5' zu einer Leitung 5 regelt, im Normalfall sperrt. Die Leitung 5 mündet in den Auslauf 6 der Armatur 1, durch welchen das Wasser über die Austrittsöffnung 17 in das Becken abfließen kann.

Das Ventil 9 ist im Normalfall wie auch das Ventil der Mischbatterie 2 geschlossen, so daß über keinen der Kanäle 5 bzw. 6 Wasser austritt. Das Ventil 9 ist über einen Sensor 7, der sich an der Oberseite der Armatur befindet, steuerbar. Der Sensor 7 ist ein berührungslos arbeitender Näherungssensor, z.B. ein Infrarotsensor, der auf in seinen Detektionsbereich 20 eintretende Gegenstände reagiert, indem er ein Sensorsignal abgibt. Der Detektionsbereich 20 ist ein kegelförmig von der Sensorfläche ausgehender, sich nach oben erstreckender Bereich mit einer Tiefe von einigen Zentimetern, vorzugsweise nicht mehr als 30 cm. Das Sensorsignal, ein elektrischer Impuls, wird über eine Signalleitung 12 einer Auswerteeinheit 10 übermittelt. Diese wertet das Sensorsignal aus und wandelt es in ein elektrisches Signal um, mit dem das Ventil 9 über eine weitere Signalleitung 12' gesteuert wird. Hält der Benutzer seine Hand oder einen Gegenstand in den Detektionsbereich 20 des Sensors 7, gibt dieser ein Signal ab, welches von der Auswerteeinheit erkannt und in ein Steuersignal für das Ventil 9 umgewandelt wird. Bei Eingang dieses Impulses öffnet sich das Ventil 9 für ein bestimmtes Zeitintervall, wodurch die Armatur für diese Zeit Wasser abgibt. Das Wasser hat eine vorbestimmbare Temperatur, welche durch die Stellung der Mischereinheit gegeben ist. Die Auswerteeinheit 10 wird mit einer elektrischen Stromversorgung 11 betrieben, welche vorzugsweise eine Batterie ist.

Weist die Armatur weitere Sensoren zur Regelung der Temperatur des durch berührungslose Bedienung über den Zusatzkanal 5 abgegebenen Wassers auf, so führen von diesen ebenfalls Signalleitungen zur Auswerteeinheit 10. Dann steuert die Auswerteeinheit auch die zusätzliche Mischereinheit 8, wozu auch zwischen diesen Komponenten Signalleitungen verlaufen müssen. Dies ist hier jedoch der Übersichtlichkeit halber nicht dargestellt.

Vorteilhaft kann die erfindungsgemäße Armatur 1 beispielsweise in Großküchen Anwendung finden. Es ist dabei möglich, durch Aktivieren des Sensors 7 berührungslos Wasser anzufordern, indem ein Objekt in den Detektionsbereich gebracht wird, z.B. zum Händewaschen oder zum Abschrecken einer heißen Pfanne. Die berührungslose Anforderung erfolgt einfach dadurch, indem die Hände oder das Küchengeschirr kurz in den Raum oberhalb der Armatur gehalten wird. Ein derartiger Detektionsbereich schließt auch unbeabsichtigtes Auslösen der Wasserabgabe durch versehentliches Einbringen von Objekten in den Detektionsbereich nahezu aus. Neben der berührungslosen Betätigung der Armatur ist die gewöhnliche manuelle Steuerung des Wasserzulaufs durch den Hebel 13 zu jedem Zeitpunkt möglich, z.B. zum Einleiten des Wassers in die Spüle oder zum dauerhaften Abspülen eines Gegenstands.

Figur 2 zeigt schematisch eine erfindungsgemäße Wasserauslauf-Armatur 1' mit drei Sensoren 7', 15 und 16 in der Ansicht von vorne. Der Sensor 7' ist wie der Sensor 7 aus Figur 1 an der Oberseite der Armatur 1' angeordnet und dient zur Auslösung einer berührungslos angeforderten Wasserabgabe. Sein Detektionsbereich 20' erstreckt sich von der Oberseite der Armatur aus nach oben, so daß zur Anforderung einer Wasserabgabe zunächst ein Objekt in den Detektionsbereich gebracht werden muß und dann Wasser außerhalb des Detektionsbereichs zur Verfügung steht. Ist einmal der Wasserfluß ausgelöst, kann die Wassertemperatur berührungslos mittels zweier weiterer Sensoren 15 und 16 geregelt werden. Diese Sensoren sind im unteren Bereich der Armatur 1' an entgegengesetzten Seiten angeordnet. Ihre Detektionsbereiche 21 bzw. 22 weisen in entgegengesetzte Richtungen und überlappen weder untereinander noch mit dem Detektionsbereich des auslösenden Sensors 7'. Somit ist eine gezielte berührungslose Kontrolle des Wasserflusses möglich. Die Sensorsignale der Sensoren 7', 15, 16 werden, wie in den Erläuterungen zu Figur 1 beschrieben, in einer Auswerteeinheit ausgewertet und in Signale zur Steuerung des Ventils (Sensor 7') sowie zur Steuerung der Mischereinheit (Sensoren 15 und 16) umgewandelt. Die in Figur 2 dargestellte Armatur erlaubt durch den Hebel 13' eine manuelle Bedienung und Steuerung des Wasserflusses sowie der Temperatur. Die Sensoren sind dabei so angeordnet, daß Hantieren am Hebel 13' oder im Becken unterhalb der Austrittsöffnung 17' der Armatur 1' nicht in den Detektionsbereich einer der Sensoren fallen kann. Alternativ könnte auch der Sensor 7 mit vom Becken 14' abgewandtem Detektionsbereich an der Rückseite der Armatur befestigt sein und der Hebel 13' sich an der Oberseite der Armatur befinden. Die Funktion der Sensoren 15 und 16 wäre davon unbeeinflußt. Weiterhin vorteilhaft ist die Anordnung der Sensoren außerhalb der Armatur, z.B. an einem Schaltpult.

Ein weiteres Beispiel für eine erfindungsgemäße Wasserauslaß-Armatur ist in Figur 3 gezeigt, wo eine derartige Armatur 1" mit einem an ihrer Rückseite angeordneten Sensor 7" in Seitenansicht dargestellt ist. Der Wasserfluß durch diese Armatur 1" wird manuell mit einem an der Oberseite der Armatur angebrachten Einhandhebel 13" gesteuert. Zum berührungslosen Auslösen einer Wasserabgabe befindet sich ein Sensor 7" an der Rückseite der Armatur, z.B. auch an der Rückseite des Hebels 13". Die Vorderseite ist dabei die Seite, an der der Wasserauslaß durch die Austrittsöffnung 17" in das Becken 14" stattfindet. In diesem Bereich finden die Bewegungen beim Hantieren innerhalb des Beckens, z.B. zum Waschen von Händen und Gegenständen, und auch zur manuellen Bedienung der Armatur statt. Der Detektionsbereich 20" des Sensors 7" wendet sich dabei von diesem Bereich ab, so daß ein versehentliches berührungsloses Auslösen einer Wassergabe ausgeschlossen wird. Zum berührungslosen Bedienen der erfindungsgemäßen Armatur 1" muß ein Objekt kurzzzeitig in den Detektionsbereich 20" an der Rückseite der Armatur gebracht werden. Dies ist wegen der leicht in Richtung des Wasserausflusses geneigten Gestaltung derartiger Armaturen ohne mechanische Behinderung leicht möglich.

### Gewerbliche Anwendbarkeit und Nützlichkeit:

Die Erfindung wird vorteilhaft in gewerblichen Küchen, in der Lebensmittelindustrie sowie in medizinischen Einrichtungen wie aber auch in Privathaushalten angewendet, in denen sowohl berührungslose, schnelle Anforderung einer Wasserabgabe kurzer Dauer, z.B. zum schnellen, hygienischen Händereinigen, als auch eine manuelle Bedienung der Armatur zur Einstellung eines Wasserflusses gewisser Stärke, Temperatur und Dauer, z.B. zum Füllen eines Behälters oder Abspülen von Objekten, an ein und demselben Einbauort der Armatur notwendig ist.

### Liste der Bezugszeichen:

- 1, 1', 1": Armatur
- 2: Mischer- und Absperreinheit
- 3, 4: Kalt- und Warmwasserzuleitungen
- 5, 5', 18, 19: Zusatzleitung
- 6: Auslauf
- 7, 7', 7": auslösender Sensor
- 8: Mischereinheit (mechanisch oder elektisch bedienbar)
- 9: Ventil (elektrisch ansteuerbar)
- 10: Auswerteeinheit
- 11: Stromversorgung
- 12, 12': Signalleitung
- 13, 13', 13": Hebel
- 14, 14', 14": Becken
- 15, 16: Sensor (Temperaturregelung)
- 17, 17', 17": Austrittsöffnung
- 20, 20', 20",21, 22: Detektionsbereich

## Patentansprüche

1. Wasserauslauf-Armatur (1, 1', 1"), welche eine Misch- und Absperreinheit (2) mit einem Hebel (13) zur manuellen Steuerung des Wasserauslaufs enthält, wobei jeweils eine Warm- und Kaltwasserleitung (3, 4) in die Misch- und Absperreinheit (2) mündet, von welcher Wasser mit einer bestimmten Mischtemperatur und Durchflußmenge einem Auslauf (6) aufgegeben wird, und die Wasserauslauf-Armatur (1) eine weitere Zuleitung (5) enthält, die unter Umgehung der Misch- und Absperreinheit (2) die Einleitung von Wasser aus der Kalt- und Warmwasserleitung (3) in den Auslauf (6) ermöglicht, wobei die Zuleitung (5) mittels eines elektrisch ansteuerbaren Ventils (9) absperrbar ist,
**dadurch gekennzeichnet,**
**daß** das Ventil (9) durch das Sensorsignal eines Näherungssensors (7), der einen in seinen Detektionsbereich gebrachten Gegenstand zu detektieren imstande ist, gesteuert wird und daß sich vor dem Ventil (9) eine weitere Mischereinheit (8) befindet, wobei das Kalt-Warm-Mischungsverhältnis entweder intern vorgegeben oder durch einen außen im Bereich der Wasserauslauf-Armatur (1, 1', 1") angeordneten Regler einstellbar oder durch zwei außen im Bereich der Wasserauslauf-Armatur (1, 1', 1") angeordnete Näherungssensoren (15, 16) berührungslos regelbar ist.

2. Wasserauslauf-Armatur (1,1',1") nach Anspruch 1,
**dadurch gekennzeichnet,**
**daß** der bzw. die Sensoren (7, 7', 7", 15, 16) und der Hebel (13, 13', 13") derart im Bereich der Wasserauslauf-Armatur (1, 1', 1") angeordnet sind, daß eine manuelle Betätigung des Hebels sowie ein Hantieren im Bereich der Austrittsöffnung (17, 17', 17") der Wasserauslauf-Armatur (1, 1', 1") außerhalb des Detektionsbereichs des bzw. der Sensoren liegt.

3. Wasserauslauf-Armatur (1, 1', 1") nach Anspruch 2,
**dadurch gekennzeichnet,**
**daß** der Detektionsbereich des Sensors (7) zur Steuerung des Ventils (9) sich in Richtung der von der Austrittsöffnung (17, 17', 17") der Armatur (1, 1', 1") abgewandten Seite erstreckt und daß der Hebel (13, 13', 13") an der Vorderseite der Armatur (1, 1', 1") im Bereich unterhalb der Austrittsöffnung (17, 17', 17") angeordnet ist.

4. Wasserauslauf-Armatur (1, 1', 1") nach Anspruch 3,
**dadurch gekennzeichnet,**
**daß** der Sensor (7, 7', 7") zur Steuerung des Ventils (9) an der Oberseite der Wasserauslauf-Armatur (1, 1', 1") angeordnet ist.

5. Wasserauslauf-Armatur (1, 1', 1") nach Anspruch 3 oder 4,
**dadurch gekennzeichnet,**
**daß** die Sensoren (15, 16) zur Steuerung der Mischereinheit (8) seitlich an der Wasserauslauf-Armatur (1, 1', 1") angeordnet sind.

6. Wasserauslauf-Armatur (1, 1', 1") nach einem der vorangegangenen Ansprüche,
**dadurch gekennzeichnet,**
**daß** das Sensorsignal des bzw. der Sensoren (7, 7', 7", 15, 16) mittels jeweils einer Signalleitung (12) einer Auswerteeinheit (10) übermittelt wird, welche das Ventil (9) für ein vorbestimmbares Zeitintervall öffnet und gegebenenfalls die Mischereinheit (8) steuert.

7. Wasserauslauf-Armatur (1, 1', 1") nach Anspruch 6,
**dadurch gekennzeichnet,**
**daß** die Signalleitung (12) ein Lichtleiterkabel ist.

8. Wasserauslauf-Armatur (1, 1', 1") nach einem der vorangegangenen Ansprüche,
**dadurch gekennzeichnet,**
**daß** die Auswerteeinheit (10) bei jeder neuen Anforderung von Wasser durch Auslösen des Sensors (7, 7', 7") die Abgabe von Wasser vorbestimmbarer Temperatur, insbesondere kalt oder handwarm, veranlaßt, wobei die Temperatur während des Ausstroms von Wasser durch Betätigen des Reglers oder berührungslos durch die Sensoren (15, 16) veränderbar ist.

9. Wasserauslauf-Armatur (1, 1', 1") nach einem der vorangegangenen Ansprüche,
**dadurch gekennzeichnet,**
**daß** die Auswerteeinheit (10) nach Heißwassergabe über die Zusatzleitung (5) vor dem Sperren des Ventils (9) ein kurzes Nachspülen mit kaltem Wasser veranlaßt, wodurch das heiße Wasser im Auslauf (6) hinausgespült wird.

10. Wasserauslauf-Armatur (1, 1', 1") nach Anspruch 1,
**dadurch gekennzeichnet,**
**daß** der Regler entweder manuell einstellbar ist und dazu mechanisch mit der zusätzlichen Mischereinheit (8) verbunden ist oder der Regler ein elektrisches Signal abgibt, welches die Mischereinheit (8) steuert.

## Claims

1. Water run-out fitting (1, 1', 1") comprising a mixing and shut-off unit (2) with a lever (13) for manual control of the water flow, whereby a hot water line and a cold water line (3, 4) open into the mixing and shut-off unit (2) by means of which water is supplied at a certain mixed temperature and flow volume to a spout (6), and the water run-out fitting (1) comprises another feed line (5) which, while bypassing the mixing and the shut-off unit (2), allows the supply of water from the cold water line (3) into the spout (6), whereby the feed line (5) can be shut off by means of an electrically actuatable valve (9),
**characterized in that**
the valve (9) is controlled by the sensor signal of a proximity sensor (7) that is capable of detecting an object brought into its detection range and **in that** there is another mixing unit (8) upstream from the valve (9), whereby the hot-cold mixing ratio is either internally predefined or else adjustable by means of a regulator located externally in the area of the water run-out fitting (1, 1', 1") or else it can be regulated contact-free by means of two proximity sensors (15, 16) located externally in the area of the water run-out fitting (1, 1', 1").

2. Water run-out fitting (1,1',1") according to Claim 1, **characterized in that** the sensor(s) (7, 7', 7", 15,16) and the lever (13, 13', 13") are situated in the area of the water run-out fitting (1,1',1") in such a manner that a manual activation of the lever as well as movements in the area of the outlet opening (17,17',17") of the water run-out fitting (1,1',1") are outside of the detection range of the sensor(s).

3. Water run-out fitting (1,1',1") according to Claim 2, **characterized in that** the detection range of the sensor (7) for controlling the valve (9) extends in the direction of the side facing away from the outlet opening (17, 17', 17") of the fix-ture (1, 1', 1"), and that the lever (13, 13', 13") is situated on the front of the fixture (1, 1', 1") in the area below the outlet opening (17, 17', 17").

4. Water run-out fitting (1, 1', 1") according to Claim 3, **characterized in that** the sensor (7, 7', 7") for controlling the valve (9) is situated on the top of the water run-out fitting (1, 1', 1").

5. Water run-out fitting (1, 1', 1") according to Claim 3 or 4, **characterized in that** the sensors (15, 16) for controlling the mixing unit (8) are situated on the sides of the water run-out fitting (1, 1', 1").

6. Water run-out fitting (1, 1', 1") according to one of the preceding Claims,
**characterized in that**
the sensor signal of the sensor(s) (7, 7', 7", 15, 16) is transmitted by means of a signal line (12) to an evaluation unit (10), which opens the valve (9) for a predetermined time interval and optionally controls the mixing unit (8).

7. Water run-out fitting (1,1',1") according to Claim 6, **characterized in that** the signal line (12) is an optical fiber cable.

8. Water run-out fitting (1,1',1") according to one of the preceding Claims,
**characterized in that**,
every time water is demanded anew through activation of the sensor (7, 7', 7"), the evaluation unit (10) causes water to be supplied at a predefinable temperature, especially cold or lukewarm, whereby the temperature can be changed while the water is flowing out either by operating the regulator or else contact-free, by means of the sensors (15,16).

9. Water run-out fitting (1,1',1") according to one of the preceding Claims,
**characterized in that**,
after a hot water feed and before the valve (9) shuts, the evaluation unit (10) initiates a brief after-rinsing with cold water, as a result of which the hot water in the spout (6) is flushed out.

10. Water run-out fitting (1,1',1") according to Claim 1, **characterized in that** the regulator is either manually adjustable and is mechanically connected to the additional mixing unit (8) for this purpose or else the regulator emits an electric signal that controls the mixing unit (8).

## Revendications

1. Elément de robinetterie pour l'écoulement d'eau (1, 1', 1") qui comprend un bloc mélangeur et d'arrêt (2) avec un levier (13) pour la commande manuelle de l'écoulement d'eau, chacun des conduits d'arrivée d'eau chaude et d'eau froide (3, 4) débouchant dans le bloc mélangeur et d'arrêt (2) à partir duquel l'eau est transmise avec un certain réglage de température et de débit à un bec de sortie (6), l'élément de robinetterie pour l'écoulement d'eau (1) comprenant un autre conduit (5) qui, contournant le bloc mélangeur et d'arrêt (2), permet l'arrivée de l'eau des conduits pour l'eau chaude et l'eau froide (3) dans le bec de sortie (6), le conduit (5) pouvant être fermé par une vanne (9) à commande électrique,
**caractérisé en ce que**
la vanne (9) est commandée par le signal de détection d'un détecteur de proximité (7) qui est capable de détecter un objet amené dans sa zone de détection, et que en amont de la vanne (9) se trouve un autre bloc mélangeur (8), le rapport de mélange entre froid et chaud étant ou bien prédéterminé en interne, ou bien réglable au moyen d'un régulateur placé à l'extérieur, dans la zone de l'élément de robinetterie pour l'écoulement d'eau (1,1', 1"), ou bien encore étant réglable sans contact au moyen de deux détecteurs de proximité (15,16) placés à l'extérieur dans la zone de l'élément de robinetterie pour l'écoulement d'eau (1,1',1").

2. Elément de robinetterie pour l'écoulement d'eau (1, 1', 1") selon la revendication 1,
**caractérisé en ce que**
le ou les détecteurs (7, 7', 7", 15, 16) et le levier (13, 13', 13") sont placés dans la zone de l'élément de robinetterie pour l'écoulement d'eau (1, 1', 1") de telle sorte qu'un actionnement manuel du levier, ainsi qu'une manoeuvre dans la zone de l'orifice d'écoulement (17, 17', 17") de l'élément de robinetterie pour l'écoulement d'eau (1, 1', 1") sont à l'extérieur de la zone de détection du ou des détecteurs.

3. Elément de robinetterie pour l'écoulement d'eau (1, 1', 1") selon la revendication 2,
**caractérisé en ce que**
la zone de détection du détecteur (7) pour la commande de la vanne (9) s'étend dans la direction du côté opposé de l'orifice d'écoulement (17, 17', 17") de l'élément de robinetterie (1,1',1") et que le levier (13, 13', 13") à l'avant de l'élément de robinetterie (1, 1', 1") est placé dans la zone au-dessous de l'orifice d'écoulement (17,17',17").

4. Elément de robinetterie pour l'écoulement d'eau (1, 1', 1") selon la revendication 3,
**caractérisé en ce que**
le détecteur (7, 7', 7") pour la commande de la vanne (9) est disposé sur le haut de l'élément de robinetterie pour l'écoulement d'eau (1, 1', 1").

5. Elément de robinetterie pour l'écoulement d'eau (1, 1', 1") selon l'une des revendications 3 ou 4,
**caractérisé en ce que**
les détecteurs (15, 16) pour la commande du bloc mélangeur (8) sont disposés sur les côtés latéraux de l'élément de robinetterie pour l'écoulement d'eau (1, 1',1").

6. Elément de robinetterie pour l'écoulement d'eau (1, 1', 1") selon l'une quelconque des revendications ci-avant,
**caractérisé en ce que**
le signal de détection du ou des détecteurs (7, 7', 7", 15, 16) est transmis au moyen d'une ligne d'acheminement des signaux (12) à une unité d'analyse (10) qui ouvre la vanne (9) pour un intervalle de temps programmable et pilote le cas échéant le bloc mélangeur (8).

7. Elément de robinetterie pour l'écoulement d'eau (1, 1', 1") selon la revendication 6,
**caractérisé en ce que**
la ligne d'acheminement des signaux (12) est un câble à fibres optiques.

8. Elément de robinetterie pour l'écoulement d'eau (1,1',1") selon l'une quelconque des revendications ci-avant,
**caractérisé en ce que**
chaque fois qu'il y a demande de faire venir l'eau par enclenchement du détecteur (7, 7', 7"), l'unité d'analyse (10) occasionne la sortie de l'eau à une température prédéterminable, notamment froide ou tiède, la température pouvant être modifiée pendant le débit de l'eau par actionnement du régulateur ou bien sans contact par les détecteurs (15, 16).

9. Elément de robinetterie pour l'écoulement d'eau (1, 1', 1") selon l'une quelconque des revendications ci-avant,
**caractérisé en ce que**
après un débit d'eau chaude via le conduit d'appoint (5), l'unité d'analyse (10) occasionne avant la fermeture de la vanne (9) un bref rinçage à l'eau froide, ce par quoi l'eau chaude est éliminée du bec de sortie (6) par rinçage.

10. Elément de robinetterie pour l'écoulement d'eau (1, 1', 1") selon la revendication 1,
**caractérisé en ce que**
le régulateur peut être réglé ou bien manuellement et est relié à cet effet au bloc mélangeur d'appoint (8) de façon mécanique, ou bien que le régulateur émet un signal électrique qui pilote le bloc mélangeur (8).
